# EUROPÄISCHE PATENTSCHRIFT

(11) **EP 0 985 248 B1**
(45) Veröffentlichungstag und Bekanntmachung des Hinweises auf die Patenterteilung: **24.10.2001**
(21) Anmeldenummer: 98916829.9
(22) Anmeldetag: 03.03.1998
(51) Int. Cl.: H01Q 19/06, H01Q 19/08, H01Q 15/02, H01Q 15/08

(54) **ANTENNE ZUM ABSTRAHLEN VON HOCHFREQUENTEN FUNKSIGNALEN**
ANTENNA FOR HIGH FREQUENCY RADIO SIGNAL TRANSMISSION
ANTENNE D'EMISSION DE SIGNAUX RADIOELECTRIQUES DE HAUTE FREQUENCE

(30) Priorität: 30.05.1997 DE 19722547
(43) Veröffentlichungstag der Anmeldung: 15.03.2000
(73) Patentinhaber: ROBERT BOSCH GMBH, 70442 Stuttgart (DE)
(72) Erfinder: VILLINO, Guido, D-31174 Schellerten (DE); LANDSTORFER, Friedrich, D-81249 München (DE); MAIER, Marcus, D-70565 Stuttgart (DE); RUOSS, Hans-Oliver, D-70569 Stuttgart (DE)
(86) Internationale Anmeldenummer: DE9800615
(87) Internationale Veröffentlichungsnummer: WO9854788

(56) Entgegenhaltungen:
- DE-A- 2 934 289
- DE-A- 19 530 065
- GB-A- 2 251 519
- US-A- 3 755 815
- US-A- 3 886 561
- US-A- 3 917 773
- US-A- 4 458 249
- US-A- 4 755 820
- US-A- 5 017 939
- US-A- 5 154 973
- US-A- 5 162 806
- PATENT ABSTRACTS OF JAPAN vol. 015, no. 121 (E-1049), 25.März 1991 -& JP 03 010407 A (NIPPONDENSO CO LTD), 18.Januar 1991,
- Sven Zimmermann: "Investigations of Antennas for an Indoor Wideband Communication System at 60 GHz", IEEE Workshop Mobile Millimeter Communications (MMMCOM), Dresden University of Technology, Commuincatons Laboratory, D-01062 Dresden, 12.-13.5.1997, Seiten 89-92
- Fernandes, C.A.; Frances, P.O.; Barbosa, A.M.: "Shaped coverage of elongated cells at millimetrewaves using a dielectric lens antennas", Proceedings of the European Microwave Conference, GB, Swanley, Nexus Media, ISBN 1-899919-15-5, Vol.: Conf. 25, Veröffentlichungsdatum: 4.9.1995, Seiten 66-70, X
- Johnson, R.C.; Jasik, H.: Antenna Engineering Handbook, 2. Auflage, McGraw-Hill Book Company, 1984, Kapitel 16-9 "Dome Antennas", Seiten 16-23 bis 16-25

## Beschreibung

### Stand der Technik

Die Erfindung geht aus von einer Antenne zum Abstrahlen von hochfrequenten Funksignalen nach der Gattung des Hauptanspruchs. Aus der Veröffentlichung Sven Zimmermann: "Investigations of antennas for an indoor wideband communication System at 60 GHz", IEEE Workshop Mobile Millimeter Communications (MMMCOM), Technische Universität Dresden, 12-13.5. 1997, Seiten 89-92, ist bekannt, Antennen für die Kommunikation zwischen einer Basisstation und mehreren Mobilstationen in einem geschlossenen Raum als Linsenantenne auszubilden. Ziel dieser Antenne ist es, in einem System zur hochbitratigen Datenübertragung im Frequenzbereich von 60 GHz Funkverbindungen von einer unter der Decke angebrachten Basisstation zu mehreren in einem geschlossenen Raum befindlichen Mobilstationen aufzubauen. Das am Eingang einer Antenne anliegende hochfrequente Signal der Basisstation wird mit Hilfe der Antenne in den zu versorgenden Raum abgestrahlt. Die Strahlungscharakteristik der Antenne ermöglicht die gleichmäßige Versorgung der gesamten Raumfläche in einer definierten Arbeitshöhe. Unter anderem werden Mobilstationen in weiterer Entfernung mit mehr Sendeleistung versorgt, als Mobilstationen die sich in kurzen Entfernungen unterhalb der sendenden Antenne befinden. Das direkt senkrecht zum Boden gerichtete Signal besitzt einen kleineren Leistungspegel, als das Signal, das gegen die Begrenzungswände des Raumes abgestrahlt wird. Bei der Signalübertragung zwischen Basisstation und Mobilstation sollen Reflektionen durch Mehrwegeausbreitung vermieden werden. Ansonsten überlagern sich am Empfangsort einzelne Wellen, so daß es je nach Phasenlage bis zur Auslöschung durch Interferenzen der Gesamtfeldstärke kommt. Die vorgeschlagene Antenne für das Abstrahlen des hochfrequenten Signals der Basisstation besteht aus einer linsenförmigen Plexiglasform, die von einem Wellenleiter gespeist wird. Die Geometrie der äußeren Schale der Linse ist an die Gegebenheiten des Raumes angepaßt, der mit dem Hochfrequenz Signal versorgt werden soll. Die abgestrahlten Funksignale sind linear polarisiert. Durch die Geometrie der äußeren Schale der Linse entstehen Reflektionsverluste im Übergang zwischen Linsenmaterial und Luft. Zudem müssen die Antennen der mobilen Teilnehmer so ausgerichtet werden, daß sie die linear polarisierten Signale geeignet empfangen.

### Vorteile der Erfindung

Die erfindungsgemäße Antenne mit den kennzeichnenden Merkmalen des Hauptanspruchs hat dem gegenüber den Vorteil, daß die innere Schale der dielektrischen Linse eine an den Raum angepaßte Geometrie aufweist, während die äußere Schale aus einer Halbkugel besteht. Dadurch ist es einfacher möglich eine Antireflektionsschicht aufzubringen und Reflektionsverluste beim Übergang von Linsenmaterial und Luft zu vermeiden.

Durch die in den Unteransprüchen aufgeführten Maßnahmen ist eine vorteilhafte Weiterbildung und Verbesserung der im Hauptanspruch angegebenen Antenne möglich.

Durch den Einsatz eines Primärstrahlers, der aus einem Hohlleiter mit einer Helixantenne besteht, ist es möglich Linsen mit niedrigem εᵣ in kleinen Abmessungen zu gestalten. Es ist z.B. dadurch möglich, das Linsenmaterial aus Polyethylen herzustellen. Einen solchen Vorteil erreicht man auch wenn man den Primärstrahler aus einem Hohlleiter mit einer Patchantenne ausbildet.

Vorteilhafter Weise wird durch den Einsatz solcher Primärstrahler eine zirkulare Polarisation der Funksignale erreicht. Dadurch ist es nicht mehr nötig, daß die Antennen der mobilen Stationen eine bestimmte Ausrichtung aufweisen. Durch die Verwendung von Funksignalen mit zirkularer Polarisation wird auch der Effekte der Mehrwegeausbreitung entschärft. Es ist dadurch eine Minimierung von Interferenzeffekten erreichbar. Vorteilhafter Weise wird die elektrische Linse durch geeignete Maßnahmen entspiegelt. Dazu wird vorteilhafter Weise eine λ/4-Schicht aus einem geeigneten Dielektrikum aufgebracht oder durch eine Rillung erzielt.

### Zeichnungen

Ein Ausführungsbeispiel ist in den Zeichnungen dargestellt und in der nachfolgenden Beschreibung näher erläutert. Es zeigt Figur 1 das Kommunikationssystem und Figur 2 die erfindungsgemäße Antenne.

### Beschreibung des Ausführungsbeispiels

Figur 1 zeigt eine Basisstation 1 und mehrere Mobilstationen 2, die über Funksignale miteinander kommunizieren. Die mobilen Stationen 2 befinden sich in einem geschlossenen Raum, der durch eine Wand 4 und eine Decke 3 begrenzt ist. Die von der Basisstation abgestrahlten Funksignale sind zu einem Abstrahlkegel 5 geformt.

Es ist zu erkennen, daß der Abstrahlkegel so geformt ist, daß möglichst Reflektionen an der Wand 4 vermieden werden. Die Sendeleistung ist innerhalb des Abstrahlkegels unterschiedlich, sie ist im Mantelbereich des Kegels höher, um weiter entfernte Mobilstationen mit Sendeleistung versorgen zu können und verringert sich in der Mitte des Abstrahlkegels.

Figur 2 zeigt die erfindungsgemäße Antenne 6, die aus einem Primärstrahler 13 und einer dielektrischen Linse 12 besteht. Der Primärstrahler 13 besteht aus einem Hohlleiter 7, an dem eine Helixantenne 8 angebracht ist. Der Primärstrahler ragt in die innere Schale der dielektrischen Linse 12 hinein. Die äußere Schale 10 der dielektrischen Linse 12 ist halbkugelförmig ausgebildet. Auf der halbkugelförmigen Oberfläche der äußeren Schale 10 befindet sich die Antireflektionsschicht 11.

Die Antenne der Basisstation besteht aus einem Primärstrahler und der dielektrischen Linse. Der Primärstrahler 13 wird direkt durch den Hohlleiter erregt, wodurch keine Übergänge und zusätzliche Schnittstellen notwendig sind. Der Primärstrahler erzeugt ein 60° breites Strahlungsdiagramm mit zirkularer Polarisation, das durch die dielektrische Linse 12 zum Solldiagramm geformt wird. Die Form der dielektrischen Linse richtet sich nach der räumlichen Geometrie und kann an jede Raumsituation angepaßt werden. Da zur Strahlformung die äußere und die innere Schale der Linse genutzt werden kann, sind zwei Freiheitsgrade vorhanden. Um die einfache Antireflektionsschicht realisieren zu können, ist es notwendig, daß die Wellenfronten des Hochfrequenzsignals möglichst parallel zur Linsenoberfläche aus dem Material der äußeren Schale 10 austreten. Deshalb wird für die äußere Schale die halbkugelförmige Geometrie gewählt. Die innere, rotationssymetrische Schale 9 kann an verschiedene Raumsituationen angepaßt werden. Die Linse selbst besteht aus einem dielektrischen Material, das einfach zu bearbeiten ist. Beispielsweise wird Polyethylen mit einem εᵣ = 2,14 verwendet. Als λ/4-Antireflektionsschicht für den Übergang Dielektrikum-Luft werden in das Material der Linse symmetrisch Nuten eingedreht. Diese Nuten müssen kleiner als die Wellenlänge im Substrat sein. Durch diese Nuten geeigneter Tiefe und in einem geeigneten Tastverhältnis wird eine einfache Antireflexschicht ohne zusätzliches Aufbringen einer Schichtung möglich. Beispielsweise wird bei einem Tastverhältnis von 1:1 Nuten von 0,5 mm Breite und 1 mm Tiefe in die Linse geschnitten. Dadurch werden Reflektionsverluste vermieden und der Wirkungsgrad der Antenne verbessert. Zudem wird die Strahlungscharakteristik der Antenne geglättet.

## Patentansprüche

1. Antenne (6) zum Abstrahlen von hochfrequenten Funksignalen in einem geschlossenen Raum, wobei der Abstrahlkegel (5) durch eine dielektrische Linse (12), die einen Primärstrahler (13) umschließt, bestimmt wird, wobei die dielektrische Linse (12) eine innere Schale (9) und eine äußere Schale (10) umfaßt, **dadurch gekennzeichnet, daß** die Geometrie der inneren Schale (9) derart an die Gegebenheiten des Raumes angepaßt ist, um eine Strahlungscharakteristik der Antenne (6) zu bilden, die eine gleichmäßige Versorgung der gesamten Raumfläche mit Sendeleistung in einer definierten Arbeitshöhe zur Folge hat, und dass die äußere Schale (10) eine halbkugelförmige Geometrie aufweist.

2. Antenne nach Anspruch 1, **dadurch gekennzeichnet, daß** das Material der dielektrischen Linse aus Polyethylen besteht.

3. Antenne nach Anspruch 1 oder 2, **dadurch gekennzeichnet, daß** die äußere Schale (10) rotationssymmetrische Nuten, die eine λ/4-Schicht bilden, aufweist.

4. Antenne nach Anspruch 1 oder 2, **dadurch gekennzeichnet, daß** die äußere Antennenschale (10) eine dielektrische Beschichtung trägt.

5. Antenne nach Anspruch 1 bis 4, **dadurch gekennzeichnet, daß** der Primärstrahler aus einem Hohlleiter (7) mit einer Helixantenne (8) besteht.

6. Antenne nach Anspruch 1 bis 4, **dadurch gekennzeichnet, daß** der Primärstrahler aus einem Hohlleiter (7) mit einer Patchantenne (8) besteht.

7. Antenne nach Anspruch 1 bis 4, **dadurch gekennzeichnet, daß** der Primärstrahler aus einem Hohlleiter (7) besteht.

8. Antenne nach Anspruch 1 bis 7, **dadurch gekennzeichnet, daß** die Funksignale eine zirkulare Polarisation erhalten.

## Claims

1. Antenna (6) for transmitting radio-frequency radio signals in an enclosed area, with the transmission lobe (5) being determined by a dielectric lens (12) which encloses a primary antenna element (13), with the dielectric lens (12) comprising an inner shell (9) and an outer shell (10), **characterized in that** the geometry of the inner shell (9) is matched to the characteristics of the area in such a manner as to form a radiation characteristic for the antenna (6) which results in the entire indoor area being supplied uniformly with transmitted power at a defined operating level, and **in that** the outer shell (10) has a hemispherical geometry.

2. Antenna according to Claim 1, **characterized in that** the material of the dielectric lens is polyethylene.

3. Antenna according to Claim 1 or 2, **characterized in that** the outer shell (10) has rotationally symmetrical grooves which form a λ/4 layer.

4. Antenna according to Claim 1 or 2, **characterized in that** the outer antenna shell (10) has a dielectric coating.

5. Antenna according to Claims 1 to 4, **characterized in that** the primary antenna element consists of a waveguide (7) with a helical antenna (8).

6. Antenna according to Claims 1 to 4, **characterized in that** the primary antenna element consists of a waveguide (7) with a patch antenna (8).

7. Antenna according to Claims 1 to 4, **characterized in that** the primary antenna element consists of a waveguide (7).

8. Antenna according to Claims 1 to 7, **characterized in that** the radio signals are circular-polarized.

## Revendications

1. Antenne (6) pour émettre des signaux radio de haute fréquence dans une enceinte fermée,
le cône d'émission (5) étant défini par une lentille diélectrique (12) qui entoure un émetteur primaire (13),
la lentille diélectrique (12) comprenant une coquille intérieure (9) et une coquille extérieure (10),
**caractérisée en ce qu'**
on adapte la géométrie de la coquille intérieure (9) aux caractéristiques de l'enceinte pour obtenir une caractéristique de rayonnement de l'antenne (6) permettant une alimentation régulière de l'ensemble de la surface de l'espace avec la puissance d'émission voulue sur une hauteur de travail définie, et
la coquille extérieure (10) a une géométrie de demi-sphère.

2. Antenne selon la revendication 1,
**caractérisée en ce que**
la matière de la lentille diélectrique est du polyéthylène.

3. Antenne selon l'une quelconque des revendications 1 ou 2,
**caractérisée en ce que**
la coquille extérieure (10) comporte des rainures symétriques en rotation formant une couche λ/4.

4. Antenne selon l'une quelconque des revendications 1 ou 2,
**caractérisée en ce que**
la coquille extérieure (10) de l'antenne porte un revêtement diélectrique.

5. Antenne selon l'une quelconque des revendications 1 à 4,
**caractérisée en ce que**
l'émetteur primaire est un guide d'ondes (7) avec une antenne hélicoïdale (8).

6. Antenne selon l'une quelconque des revendications 1 à 4,
**caractérisée en ce que**
l'émetteur primaire est un guide d'ondes (7) avec une antenne étiquette (8).

7. Antenne selon l'une quelconque des revendications 1 à 4,
**caractérisée en ce que**
l'émetteur primaire est un guide d'ondes (7).

8. Antenne selon l'une quelconque des revendications 1 à 7,
**caractérisée en ce que**
les signaux radio ont une polarisation circulaire.
